# EUROPÄISCHE PATENTSCHRIFT

(11) **EP 0 884 539 B1**
(45) Veröffentlichungstag und Bekanntmachung des Hinweises auf die Patenterteilung: **23.04.2003**
(21) Anmeldenummer: 97250179.5
(22) Anmeldetag: 10.06.1997
(51) Int. Cl.: F24D 3/10

(54) **Anschlussarmatur zum Anschliessen eines Druckausdehnungs-Gefässes für erwärmtes Trinkwasser**
Connector assembly for connecting an expansion vessel for hot sanitary water
Armature de connexion pour vase d'expansion pour eau chaude sanitaire

(43) Veröffentlichungstag der Anmeldung: 16.12.1998
(62) Teilanmeldung aus: 02012827.8
(73) Patentinhaber: HANS SASSERATH & CO KG, 41352 Korschenbroich (DE)
(72) Erfinder: Hecking, Willi, 41238 Mönchengladbach (DE)
(74) Vertreter: Weisse, Jürgen, Dipl.-Phys.

(56) Entgegenhaltungen:
- DE-U- 29 621 353
- US-A- 5 052 657

## Beschreibung

### Technisches Gebiet

Die Erfindung betrifft eine Anschlußarmatur zum Anschließen eines Druckausdehnungs-Gefäßes an ein Leitungssystem in welchem eine Wasserströmung fließt, wobei eine Membran das Gefäß in einen mit Wasser gefüllten Hohlraum und einen mit einem Druckgas gefüllten Druckgasraum unterteilt, bei welcher die Anschlußarmatur eine Sogeinrichtung enthält, in welcher durch die Wasserströmung ein Sog erzeugbar ist, mittels dieses Sogs eine Wasseraustausch-Strömung über einen zu der Wasserströmung parallelen, durch den Hohlraum verlaufenden Strömungsweg erzeugbar ist und der parallele Strömungsweg durch ein Kugelventil mit einer Ventilkugel absperrbar ist, wobei die Anschlußarmatur einen Armaturen-Grundkörper mit einem Einlaß und einem Auslaß zum Einbau in das Leitungssystem und einen Anschlußstutzen für das Druckausdehnungs-Gefäß aufweist, wobei zwischen Einlaß und Auslaß ein Strömungsdurchgang gebildet ist, und der Anschlußstutzen für das Druckausdehnungsgefäß von diesem Strömungsdurchgang abzweigt, in dem Anschlußstutzen ein Vor- und ein Rücklaufkanal für Vor- und Rücklauf des parallelen Strömungsweges gebildet sind, die Ventilkugel des Kugelventils in dem Anschlußstutzen für das Druckausdehnungs-Gefäß zwischen Dicht- und Lagermitteln mit Strömungsdurchgängen, die mit dem Vor- bzw. Rücklaufkanal fluchten, angeordnet und mit Kanälen versehen ist, welche in einer Betriebsstellung mit den Vor- bzw.

Rücklaufkanal fluchten und den parallelen Strömungsweg freigeben, und in eine Absperrstellung den parallelen Strömungsweg absperrt.

### Stand der Technik

Es gibt Trinkwassererwärmer, bei denen das zu erwärmende Trinkwasser in einem geschlossenen Behälter, z.B. durch Wärmeaustausch mit Heizungswasser, erwärmt wird. Bei der Erwärmung dehnt sich das Trinkwasser aus. Dieser Ausdehnung muß Rechnung getragen werden. Zu diesem Zweck wird üblicherweise über ein Membran-Sicherheitsventil Wasser abgelassen. Das erfordert einen Abfluß für das austretende Ausdehnungswasser. Das Volumen des dabei verlorengehenden Ausdehnungswassers kann bei einem Vierpersonenhaushalt je nach Installation und Größe des Trinkwassererwärmers bis zu zehn Liter pro Tag betragen. Das summiert sich zu erheblichen Verlusten an Wasser und Energie.

Es ist daher bekannt, Ausdehnungsgefäße mit dem System des Trinkwassererwärmers zu verbinden, welche das Ausdehnungswasser aufnehmen. Bekannte Geräte dieser Art enthalten eine Blasenmembran, die in einem druckgasgefüllten Gehäuse angeordnet ist. Der Rand einer Einlaßöffnung der Blasenmembran ist mit dem Rand einer Einlaßöffnung des Gehäuses verbunden. Die Einlaßöffnungen stehen mit dem System des Trinkwassererwärmers in Verbindung. In den Raum zwischen Blasenmembran und Gehäuse ist über ein Füllventil Druckgas eingefüllt.

Diese Ausdehnungsgefäße sind für Trinkwassererwärmer aus hygienischen Gründen problematisch. Sie enthalten nämlich ein stagnierendes und nicht ausgetauschtes Wasservolumen.

Ein weiteres Problem bei solchen Ausdehnungsgefäßen besteht darin, daß die Wartung und Überprüfung solcher Gefäße schwierig ist. Im Betrieb wird die Blasenmembran von der Innenseite mit dem unter Betriebsdruck stehenden Trinkwasser beaufschlagt. Auf der Außenseite wirkt der Druck des Druckgases. Der Druck des Druckgases im Gehäuse müßte über das Füllventil überprüft werden. Eine reine Drucküberprüfüng durch Messung des Druckes am Füllventil im Betriebszustand gestattet aber keinen Schluß auf die Funktionsfähigkeit des Ausdehnungsgefäßes, also darauf, ob in dem Gehäuse genügend Druckgas enthalten ist. Über die Membran wird nämlich ein Gasdruck aufrechterhalten, der dem Betriebsdruck des Wassers entspricht. Zur Überprüfung muß daher das Ausdehnungsgefäß von dem Trinkwassersystem abgeklemmt werden. Die Membran muß von dem Wasserdruck entlastet werden. Erst dann kann eine Druckmessung an dem Füllventil zur Überprüfung des Gaspolsters des Druckgases sinnvoll erfolgen.

Die EP-A-0 602 480 beschreibt ein Anschlußgefäß für erwärmtes Trinkwasser mit einem von einer Blasenmembran abgeschlossenen Hohlraum, der mit einem Trinkwasser-Erwärmer in Verbindung steht. An den Hohlraum grenzt ein von einem Gehäuse begrenzter Druckgasraum an. Die Anschlußarmatur ist zur Verbindung des Hohlraumes mit einem Einlaß und zur direkten Verbindung des Einlasses mit einem Auslaß so ausgebildet, daß eine Wasseraustausch-Strömung durch den Hohlraum beim Zapfen von warmem Trinkwasser erzeugt wird. Zu diesem Zweck weist die Anschlußarmatur einen an dem Hohlraum vorbeigehenden direkten Strömungs-Durchgang zwischen Einlaß und Auslaß und stellt weiterhin einen stömungsmäßig parallel zu dem direkten Strömungs-Durchgang und durch den Hohlraum verlaufenden Strömungsweg her. In diesem parallelen Strömungsweg ist eine Sogeinrichtung angeordnet, durch welche mittels der in dem direkten Strömungsweg fließenden Strömung won Trinkwasser ein Sog erzeugbar ist. Durch diesen Sog wird beim Zapfen von Trinkwasser die Wasseraustausch-Strömung über den parallelen Strömungsweg durch den Hohlraum hindurch in den stromabwärtigen Teil des direkten Strömungsweges erzeugt.

Bei einer Ausführungsform der EP-A-0 602 430 sind Einlaß und Auslaß der Anschlußarmatur nebeneinander angeordnet. Der direkte Strömungs-Durchgang ist ein Durchbruch in einer den Einlaß und den Auslaß trennenden Trennwand. Die Anschlußarmatur enthält einen Vorlaufweg und einen Rücklaufweg des parallelen Strömungsweges. Der Rücklaufweg endet in einem Rohransatz eines einen Kanalabschnitt des Rücklaufweges enthaltenden ersten Formkörpers. Der Formkörper ist in einen Anschlußstutzen eines Armaturen-Grundkörpers eingesetzt. Der Rohransatz ist ragt gleichachsig zu dem Auslaß in den Auslaß hinein. Durch Injektorwirkung wird bei Zapfen von Trinkwasser in dem Rohransatz ein Sog erzeugt.

Der Vorlaufweg und der Rücklaufweg sind gleichzeitig durch ein Kugelventil absperrbar. Die Ventilkugel des Kugelventils weist einen im Rücklaufweg liegenden, geraden, diametralen Kanal auf. Beiderseits des Kanals sind in dem Kugelventile Schlitze gebildet, wobei zwischen dem Kugelventil und der Innenwandung des Anschlußstutzens ein Ringraum entsteht. In diesen Ringraum mündet ein mit dem Einlaß verbundener Kanal, der einen Abschnitt des Vorlaufweges des parallelen Strömungsweges bildet. Auf der dem Druckausdehnungs-Gefäß abgewandten Seite der Ventilkugel sitzt in dem Anschlußstutzen ein zweiter Formkörper. Der zweite Formkörper weist zwei zueinander koaxiale Kanäle auf. Der innere dieser beiden Kanäle fluchtet mit dem diametralen Kanal der Ventilkugel. Der äußere dieser Kanäle steht einerseits mit den Schlitzen der Ventilkugel und damit mit dem Ringraum und andererseits mit einem Einlaß des Hohlraumes in Verbindung. Der innere der Kanäle ist mit einem in den Hohlraum hineinragenden, mit Auslaßöffnungen versehenen Auslaßrohr verbunden.

Bei der bekannten Ausführung ist die Ventilkugel zwischen gesonderten Lagerringen mit konkav-sphärischen Lagerflächen gehalten. Die Lagerringe sitzen zwischen den Formkörpern und der Ventilkugel.

Die Ventilkugel ist durch eine Betätigungs-Spindel aus einer Betriebsstellung, in welcher Vorlauf- und Rücklaufweg offen sind, um 90° in eine Sperrstellung verdrehbar. Die Betätigungs-Spindel enthält einen Längskanal, der über ein Ventil mit einem Auslaß verbunden ist. Der Längskanal steht mit dem Hohlraum in Verbindung. In der Sperrstellung kann dann der Hohlraum entleert werden, um den Druck in dem druckgasgefüllten Raum zu kontrollieren.

Bei einer anderen Ausführung der EP-A-0 602 430 sind Einlaß und Auslaß gleichachsig angeordnet. Die Sogeinrichtung ist ein Venturirohr.

Die DE-A-195 29 959 beschreibt eine Anschlußarmatur zum Anschließen eines Druckausdehnungs-Gefäßes an ein Leitungsnetz. Die Anschlußarmatur enthält einen Haupt-Stömungskanal, der einen Teil des Leitungsnetzes bildet, und einen dazu parallelen, durch den Hohlraum des Druckausdehnungs-Gefäßes verlaufenden Strömungsweg. Der parallele Strömungsweg ist wie bei der EP-A-0 602 430 im Mündungsbereich des Rücklaufweges in den Haupt-Strömungskanal mit einer Sogeinrichtung versehen, welche eine Wasseraustausch-Strömung über den parallelen Strömungsweg erzeugt.

Bei der Anordnung nach der DE-A-195 29 959 ist der Armaturen-Grundkörper T-förmig ausgebildet. Der Haupt-Strömungskanal bildet den durchgehenden T-Steg. Der parallele Strömungsweg ist in dem T-Schenkel integriert. Dabei ist der parallele Strömungsweg von einer Trennwand im T-Schenkel in den Vorlaufweg und den Rücklaufweg unterteilt. Die Trennwand erstreckt sich bis in den Bereich des T-Steges. Dort ist in der Trennwand eine Öffnung vorgesehen. In der Öffnung sitzt ein Rohrkörper, der einen Teil der Sogeinrichtung bildet.

In dem T-Schenkel des Armaturen-Grundkörpers ist ein Kugelventil angeordnet, durch welches die beiderseits der Trennwand nebeneinander verlaufenden Kanäle von Vorlauf und Rücklauf des parallelen Strömungsweges gleichzeitig absperrbar sind.

### Offenbarung der Erfindung

Der Erfindung liegt die Aufgabe zugrunde, eine Anschlußarmatur der eingangs genannten Art konstruktiv zu vereinfachen.

Erfindungsgemäß wird diese Aufgabe bei einer Anschlußarmatur der eingangs genannten Art dadurch gelöst, in den Anschlußstutzen ein erster, sich bis an den Strömungsdurchgang erstreckender Formkörper, eingesetzt ist, der einen mantelförmigen Außenteil und einen dazu koaxialen Mittelteil aufweist, wobei der Außenteil einen verdickten, ringförmigen Abschnitt an seinem dem Kugelventil zugewandten Ende und einen rohrförmigen Abschnitt aufweist und der ringförmige Abschnitt auf einer Ringschulter der Bohrung des Anschlußstutzens aufsitzt, der erste Formkörper angrenzend an den Strömungsdurchgang die Saugvorrichtung trägt, auf dem ringförmigen Abschnitt ein O-Ring gehalten ist, an welchem die Ventilkugel anliegt, in dem Anschlußstutzen auf der dem Druckausgleichs-Gefäß zugewandten Seite der Ventilkugel ein zweiter Formkörper sitzt, der einen rohrformigen Mittelteil und einen den Mittelteil koaxial umgebenden, rohrformigen Außenteil aufweist, der mit dem Mittelteil durch radiale Stege verbunden ist, wobei der Außenteil einen zylindrischen Abschnitt und einen kugekseitigen Flansch aufweist, der eine konkav-sphärische Lagerfläche bildet, welche unmittelbar an der Ventilkugel anliegt.

Bei dieser Anschlußarmatur verlaufen Vorlaufweg und Rücklaufweg in beiden Formkörpern koaxial zueinander. Die Ventilkugel weist ebenfalls koaxiale Durchgangskanäle auf. Die Ventilkugel ist nicht in gesonderten Lagerringen sondern unmittelbar zwischen den Formkörpern gelagert. Dadurch wird der konstruktive Aufbau wesentlich vereinfacht.

Ausgestaltungen der Erfindung sind Gegenstand der Unteransprüche.

Ein Ausführungsbeispiel der Erfindung mit verschiedenen Abwandlungen ist nachstehend unter Bezugnahme auf die zugehörigen Zeichnungen näher erläutert.

### Kurze Beschreibung der Zeichnungen

- Fig.1: zeigt einen Längsschnitt einer Anschlußarmatur zum Anschließen eines Druckausdehnungs-Gefäßes.
- Fig.2: zeigt einen Ausschnitt eines Längsschnitts ähnlich Fig.1, wobei das Kugelventil in seiner Sperrstellung ist.
- Fig.3: zeigt einen Schnitt längs der Linie A - A von Fig.1.
- Fig.4: zeigt einen Schnitt längs der Linie B - B von Fig.1.
- Fig.5: zeigt in vergrößertem Maßstab und abgebrochen einen Schnitt längs der Linie C - C von Fig.1.
- Fig.6: zeigt eine Ansicht in Richtung "X" von Fig.1.
- Fig.7: zeigt in vergrößertem Maßstab eine Einzelheit "Y" von Fig.1.
- Fig.8: zeigt in einem Schnitt ähnlich Fig.1 eine Abwandlung der Anschlußarmatur.
- Fig.9: zeigt einen Schitt einer Sicherheitsgruppe, die mit einer Anschlußarmatur der vorliegenden Art kombiniert ist.
- Fig.10: zeigt einen Schnitt längs der Linie D - D von Fig.9.

### Bevorzugte Ausführung der Erfindung

In Fig.1 ist mit 10 ein Armaturen-Grundkörper bezeichnet. Der Armaturen-Grundkörper 10 weist einen Einlaß 12 in Form eines Einlaßstutzens und einen Auslaß 14 in Form eines Auslaßstutzens auf. Einlaß 12 und Auslaß 14 sind gleichachsig auf gegenüberliegenden Seiten des Armaturen-Grundkörpers 10 angeordnet. Der Armaturen-Grundkörper 10 weist weiterhin einen Anschlußstutzen 16 auf. Die Achse des Anschlußstutzens 16 verläuft senkrecht zu der gemeinsamen Achse von Einlaß 12 und Auslaß 14 etwa in der Mitte zwischen diesen. Einlaß 12 und Auslaß 14 sind durch einen direkten Strömungsdurchgang 18 miteinander verbunden. Bei der Ausführung nach Fig. 1 bilden Einlaß 12, Strömungsdurchgang 18 und Auslaß 14 praktisch ein durchgehendes Rohrstück von im wesentlichen konstantem Querschnitt.

Der Anschlußstutzen 16 geht von dem Strömungsdurchgang 18 ab. Die Innenwandung des Anschlußstutzens 16 bildet eine Stufe oder Ringschulter 20. An die Ringschulter 20 schließen sich radiale Ausnehmungen 22 an, die zu der Ringschulter 20 hin offen sind.

Anschließend an die Ausnehmungen 22 ist ein Durchbruch 24 gebildet, der den Anschlußstutzen 16 mit dem Strömungsdurchgang 18 verbindet.

Ein erster Formkörper 26 ist in den Anschlußstutzen 16 eingesetzt. Der erste Formkörper 26 weist einen mantelförmigen Außenteil 28 und einen dazu koaxialen Mittelteil 30 auf. Der Außenteil 28 besitzt einen verdickten, ringförmigen Abschnitt 32 und einen rohrförmigen Abschnitt 34. Der Abschnitt 32 sitzt auf der Ringschulter 20 auf. Der rohrförmige Abschnitt 34 ist in den Durchbruch 24 eingepaßt. An dem rohrförmigen Abschnitt 34 sind radiale Nocken 36 angeformt. Die Nocken 36 sind in den radialen Ausnehmungen 22 aufgenommen. Die Ausnehmungen 22 und die Nocken 36 stellen sicher, daß der erste Formkörper 26 nur in einer definierten Position in den Anschlußstutzen 16 eingesetzt werden kann. Der Außenteil 28 und der Mittelteil 30 sind durch radiale Stege 38 miteinander verbunden. Der rohrförmige Mittelteil 30 bildet einen zentralen Kanal 40, der koaxial zu einem durch die Stege 38 unterbrochenen Ringkanal 42 zwischen Außenteil 28 und Mittelteil 30 ist.

Der Formkörper 26 ragt in den Strömungsdurchgang 18 hinein. Dabei ist der in den Strömungsdurchgang 18 hineinragende Abschnitt des Außenteils 28 längs einer Fläche 44 schräg abgeschnitten. Einlaßseitig schließt dieser Abschnitt etwa mit der Innenwand des Strömungsdurchganges 18 ab, während der Abschnitt auslaßseitig sich bis etwa zur Achse des Auslasses erstreckt. Der Kanal 40 des Mittelteils 30 ist im Bereich des Strömungsdurchganges 18 um 90° in Richtung des Auslasses abgewinkelt, so daß ein Endstück 46 des Kanals 40 sich in Strömungsrichtung der vom Einlaß zum Auslaß fließenden Strömung erstreckt. Der Kanal 40 mündet durch die Wandung des Außenteils hindurch auslaßseitig in den Strömungsdurchgang 18 oder Auslaß 14.

Der ringförmige, verdickte Abschnitt 32 des Außenteils 28 trägt einen O-Ring 48. Außerdem ist der Außenteil 28 durch einen O-Ring 50 gegen den Anschlußstutzen 16 abgedichtet.

An dem O-Ring 48 des Außenteils 28 liegt ein als Ventilkugel 52 ausgebildetes Ventilküken an. Der O-Ring 48 ist durch eine Stützscheibe 53 gehalten. Die Stützscheibe 53 liegt an dem O-Ring 48 außerhalb der Anlagefläche an, mit welcher der O-Ringe 48 an der Ventilkugel anliegt. Die Ventilkugel 52 sitzt in dem Anschlußstutzen 16.

Die Ventilkugel 52 weist einen diametralen Kanal 54 auf, der in der dargestellten Betriebsstellung mit dem Kanal 40 des Mittelteils 30 des ersten Formkörpers 26 fluchtet. Die Ventilkugel 52 weist ferner einen Ringkanal 56 auf. Der Ringkanal 56 ist koaxial zu dem diametralen Kanal 54. Zwischen dem diametralen Kanal 54 und dem Ringkanal 56 ist ein Rohrabschnitt 58 gebildet. Der Rohrabschnitt 58 ist mit der übrigen Ventilkugel 52 durch radiale Rippen 60 verbunden. Das ist am besten aus Fig.2 ersichtlich.

In den Anschlußstutzen 16 ist weiterhin auf der äußeren Seite der Ventilkugel 52 ein zweiter Formkörper 62 eingesetzt. Der zweite Formkörper 62 weist einen rohrförmigen Mittelteil 64 und einen den Mittelteil 64 umgebenden Außenteil 66 auf. Der Außenteil 66 umgibt den Mittelteil 64 koaxial. Der Außenteil 66 weist einen zylindrischen Abschnitt 68 und einen kugelseitigen Flansch 70 auf. Am Innenrand des Flansches 70 ist eine konkav-sphärische, ringförmige Lagerfläche 72 gebildet. Die Lagerfläche 72 liegt unmittelbar an der Ventilkugel 52 an. Der Flansch 70 weist auf seiner der Ventilkugel 52 abgewandten Seite senkrecht zur Flanschoberfläche vorstehende Rippen 74 auf.

Ein hülsenförmiger Einschraubteil 76 ist in ein Innengewinde 78 des Anschlußstutzens 16 eingeschraubt. Der Einschraubteil 76 sitzt mit einem nach innen vorstehenden Rand 80 auf den Rippen 74 des Flansches 70 auf. Auf dem Rand 80 liegt eine Dichtscheibe 82. Der Einschraubteil 76 weist einen Bund 84 auf. Zwischen Einschraubteil 76, Bund 84 und Anschlußstutzen 16 ist ein Dichtring 86 eingelegt.

Der rohrförmige Mittelteil 64 des zweiten Formkörpers 62 ist mit dem Außenteil 66 über radiale Stege 88 verbunden. Der Mittelteil 64 ragt aus dem Außenteil 66 und dem Anschlußstutzen 16 heraus. Der rohrförmige Mittelteil 64 bildet einen inneren Kanal 90. Zwischen Mittelteil 64 und Außenteil 66 ist ein durch die Stegen 88 unterbrochener Ringkanal 92 gebildet.

Die inneren Kanäle 90, 54 und 40, 46 fluchten miteinander und bilden zusammen einen Rücklaufweg 94 für eine wasseraustausch-Strömung durch einen wassergefüllten Hohlraum des Druckausdehnungs-Gefäßes. Ein Vorlaufweg 96 wird von den ebenfalls fluchtenden äußeren oder Ringkanälen 42, 56 und 92 gebildet. Auf dem Mittelteil 64 sitzt ein Auslaßrohr, das in den Hohlraum des Druckausdehnungs-Gefäßes hineinragt, wie in der EP-A-0 602 430 dargestellt ist.

Die Ventilkugel 52 weist einen Schlitz 100 auf, dessen Mittelebene durch die Achse der Kanäle 54 und 56 verläuft. In den Schlitz 100 greifen Ansätze 102, 104 einer Betätigungs-Spindel 106 ein. Die Betätigungs-Spindel 106 erstreckt sich senkrecht zu der Achse des Anschlußstutzens 16. Die Betätigungs-Spindel 106 ist in einem seitlichen Lageransatz 108 des Anschlußstutzens 16 gelagert. Die Betätigungs-Spindel 106 ist gegen den Lageransatz 108 durch zwei Dichtringe 110 abgedichtet. Die Ansätze 102, 104 sind flache Ansätze, die sich von der Stirnfläche der Betätigungs-Spindel 106 axial in bezug auf die Achse der Betätigungs-Spindel 106 in den Schlitz 100 erstrecken. Die Betätigungs-Spindel 106 ist mittels eines Stellgriffes 112 in noch zu beschreibender Weise um 90°verdrehbar. Dadurch wird die Ventilkugel 52 aus der in Fig.1 dargestellten Betriebsstellung in die in Fig.2 dargestellte Sperrstellung verdreht.

Die Betätigungs-Spindel 106 weist einen Längskanal 114 auf. Der Längskanal 114 ist an seinem äußeren Ende durch einen lösbaren Stopfen 116 abgeschlossen. Der Längskanal mündet an der inneren Stirnfläche der Betätigungs-Spindel 106 zwischen den Ansätzen 102 und 104 in einem Ringraum 118, der zwischen Ventilkugel 52 und Innenwandung des Anschlußstutzens 16 gebildet ist. Wie aus Fig.2 ersichtlich ist, weist die Ventilkugel 52 Ausnehmungen 120 und 122 auf. Diese Ausnehmungen 120 und 122 stellen in der in Fig.2 gezeigten Sperrstellung eine Verbindung zwischen dem gefäßseitigen Abschnitt des Vorlaufweges 96 und dem Ringraum 118 und damit zwischen dem Hohlraum des Druckausdehnungs-Gefäßes und dem Längskanal 114 her. Vorlaufweg 96 und Rücklaufweg 94 sind in der Sperrstellung von Fig.2 armaturenseitig von dem Ringraum 118 durch die Ventilkugel 52 und den O-Ring 48 abgesperrt. Wenn dann der lösbare Stopfen 116 entfernt wird, kann der wassergefüllte Hohlraum des Druckausdehnungs-Gefäßes entleert werden. Es ist dann z.B. möglich, den Gasdruck in dem Druckausdehnungs-Gefäß unabhängig vom Wasserdruck zu messen.

Der Stellgriff 112 ist normalerweise verriegelt. Zu diesem Zweck ist an dem Lageransatz 108 des Armaturen-Grundkörpers 10 ein Nocken 124 angebracht. Der Nocken 124 ragt in eine dazu komplementäre Ausnehmung 126 (Fig. 5) des Stellgriffes 112. Damit wird der Stellgriff 112 in der in Fig.1 dargestellten Position gehalten. Zur Betätigung des Stellgriffes 112 wird der Stellgriff 112 gegen die Wirkung einer Feder 128 (Fig.7) nach rechts in Fig.1 niedergedrückt. Dann gelangt ein bogenförmiger, sich über 90° erstreckender Hinterschnitt 130 (Fig.4) des Stellgriffes 112 in den Bereich des Nockens 124. Mit diesem Hinterschnitt 130 ist der Stellgriff 112 um 90° im Uhrzeigersinn von Fig.4 gegen den Armaturen-Grundkörper 10 in die in Fig.2 dargestellte Sperrstellung verdrehbar.

Die Feder 128 ist eine Schraubenfeder. Die Feder 128 sitzt in einer Umfangsausnehmung 132 der Betätigungs-Spindel 106 und liegt mit einem Ende an einer Ringschulter 134 der Betätigungs-Spindel 106 an. Der Stellgriff 112 greift mit einer Umfangsausnehmung 136 über die Feder 128. Die Feder 128 liegt mit ihrem anderen Ende an einer Ringschulter 138 des Stellgriffes 112 an. Die Feder 128 sucht den Stellgriff 112 nach links in Fig.1 zu drücken und hält dabei den Nocken 124 in der Ausnehmung 126. Damit die Feder 128 den Stellgriff 112 nicht von der Betätigungs-Spindel abdrücken kann, ist an dem Stellgriff ein Bund 140 angebracht, in dessen Weg ein Anschlag 142 der Betätigungs-Spindel 106 angeordnet ist.

Die Anordnung nach Fig.8 ist ähnlich wie die Anordnung von Fig.1. Entsprechende Teile sind in beiden Figuren mit den gleichen Bezugszeichen versehen.

Bei der Anordnung nach Fig.8 ist der Anschlußstutzen 16 ein gesonderter Bauteil, der mit den ersten und zweiten Formkörpern 26 und 62 und der Ventilkugel 52 sowie mit der Betätigungs-Spindel 106 und dem Stellgriff 112 einen Einsatz 150 bildet. Dieser Einsatz 150 kann mittels eines Gewindes 152 in eine herkömmliche Installation mit einem T-Stück eingeschraubt werden. Die lagerichtige Positionierung der Sogeinrichtung 154 wird dabei durch einen Teflon-Ring (Asag-Ring) 156 sichergestellt.

Es ist bekannt, in geschlossene Trinkwassererwärmungs-Anlagen eine Armatur mit einem Rückfluß-Verhinderer, einem Prüfventil und einem Sicherheitsventil einzubauen. Eine solche Armatur 158 mit Rückfluß-Verhinderer 160, Prüfventil 162 und Sicherheitsventil 164 ist in Fig.9 dargestellt. Eine solche Armatur ist, wie aus Fig.10 ersichtlich ist, mit einem zusätzlichen, seitlichen Anschlußstutzen 166 mit Innengewinde versehen. In diesen Anschlußstutzen 166 ist ein Einsatz 150 gemäß Fig.8 eingeschraubt, so daß die Sogeinrichtung 154 in den Durchgangskanal ragt.

## Patentansprüche

1. Anschlußarmatur zum Anschließen eines Druckausdehnungs-Gefäßes an ein Leitungssystem in welchem eine Wasserströmung fließt, wobei eine Membran das Gefäß in einen mit Wasser gefüllten Hohlraum und einen mit einem Druckgas gefüllten Druckgasraum unterteilt, bei welcher die Anschlußarmatur eine Sogeinrichtung (46;152)enthält, in welcher durch die Wasserströmung ein Sog erzeugbar ist, mittels dieses Sogs eine Wasseraustausch-Strömung über einen zu der Wasserströmung parallelen, durch den Hohlraum verlaufenden Strömungsweg erzeugbar ist und der parallele Strömungsweg durch ein Kugelventil mit einer Ventilkugel (52) absperrbar ist,
- wobei die Anschlußarmatur einen Armaturen-Grundkörper (10) mit einem Einlaß (12) und einem Auslaß (14) zum Einbau in das Leitungssystem und einen Anschlußstutzen (16) für das Druckausdehnungs-Gefäß aufweist, wobei zwischen Einlaß (12) und Auslaß (14) ein Strömungsdurchgang (18) gebildet ist, und der Anschlußstutzen (16) für das Druckausdehnungsgefäß von diesem Strömungsdurchgang (18) abzweigt
- in dem Anschlußstutzen (16) ein Vor- und ein Rücklaufkanal für Vor- und Rücklauf des parallelen Strömungsweges gebildet sind,
- die Ventilkugel (52) des Kugelventils in dem Anschlußstutzen (16) für das Druckausdehnungs-Gefäß zwischen Dicht- und Lagermitteln mit Strömungsdurchgängen, die mit dem Vor- bzw. Rücklaufkanal fluchten, angeordnet und mit Kanälen versehen ist, welche in einer Betriebsstellung mit den Vor- bzw. Rücklaufkanal fluchten und den parallelen Strömungsweg freigeben, und in eine Absperrstellung den parallelen Strömungsweg absperrt,
**dadurch gekennzeichnet, daß**
- in den Anschlußstutzen (16) ein erster, sich bis an den Strömungsdurchgang (18) erstreckender Formkörper (26), eingesetzt ist, der einen mantelförmigen Außenteil (28) und einen dazu koaxialen Mittelteil (30) aufweist, wobei der Außenteil (28) einen verdickten, ringförmigen Abschnitt (32) an seinem dem Kugelventil (52) zugewandten Ende und einen rohrförmigen Abschnitt (34) aufweist und der ringförmige Abschnitt (32) auf einer Ringschulter (20) der Bohrung des Anschlußstutzens (16) aufsitzt,
- der erste Formkörper (26) angrenzend an den Strömungsdurchgang (18) die Saugvorrichtung (46;154) trägt,
- auf dem ringförmigen Abschnitt (32) ein O-Ring (48) gehalten ist, an welchem die Ventilkugel (52) anliegt,
- in dem Anschlußstutzen (16) auf der dem Druckausdehnungs-Gefäß zugewandten Seite der Ventilkugel (52) ein zweiter Formkörper (62) sitzt, der einen rohrförmigen Mittelteil (64) und einen den Mittelteil (64) koaxial umgebenden, rohrförmigen Außenteil (66) aufweist, der mit dem Mittelteil (64) durch radiale Stege (88) verbunden ist, wobei der Außenteil (66) einen zylindrischen Abschnitt (68) und einen kugelseitigen Flansch (70) aufweist, der eine konkav-sphärische Lagerfläche (72) bildet, welche unmittelbar an der Ventilkugel (52) anliegt.

2. Anschlußarmatur nach Anspruch 1, **dadurch gekennzeichnet, daß** zwischen dem O-Ring (48) und der Ventilkugel (52) eine Stützscheibe (53) zur Halterung des O-Ringes (48) eingelegt ist, die außerhalb der Kontaktfläche von O-Ring (48) und Ventilkugel (52) an dem O-Ring (48) und der Ventilkugel (52) anliegt.

3. Anschlußarmatur nach Anspruch 1 oder 2, **dadurch gekennzeichnet, daß** der Vorlaufweg (96) von dem Satz der äußeren koaxialen Kanäle und der Rücklaufweg (94) von dem Satz der inneren koaxialen Kanäle gebildet ist.

4. Anschlußarmatur nach einem der Ansprüche 1 bis 3, **dadurch gekennzeichnet, daß**
(a) der erste Formkörper (26) mit einem den inneren Kanal (46) enthaltenden Mittelteil (30) in die Wasserströmung hineinragt,
(b) der innere Kanal (46) des ersten Formkörpers (26) an seinem auslaßseitigen Ende in Richtung parallel zum Wasserströmung in Strömungsrichtung derselben abgewinkelt ist und
(c) der äußere Kanal (42) des ersten Formkörpers (26) über eine sich um den Mittelteil (30) erstreckende Einlaßöffnung mit der Wasserströmung in Verbindung steht.

5. Anschlußarmatur nach Anspruch 4, **dadurch gekennzeichnet, daß**
(a) der Außenteil (28) des ersten Formkörpers (26) in einem in die Wasserströmung ragenden, rohrförmigen Abschnitt schräg zur Achse dieses Abschnitts abgeschnitten ist, wobei der Abschnitt mit seinem stromabwärtigen Wandungsbereich weiter in die Wasserströmung hineinragt als mit seinem stromaufwärtigen Wandungsbereich, und
(b) der abgewinkelte Teil des inneren Kanals (46) durch den stromabwärtigen Wandungsbereich des Außenteils (28) hindurchgeführt ist.

6. Anschlußarmatur nach Anspruch 4 oder 5, **dadurch gekennzeichnet, daß** an dem ersten Formkörper (26) Arretiemocken (36) angebracht sind, welche in radiale Ausnehmungen (22) auf der Innenseite des Anschlußstutzens (16) eingreifen und ein winkelrichtiges Einsetzen des ersten Formkörpers (26) gewährleisten.

7. Anschlußarmatur nach einem der Ansprüche 1 bis 6, **dadurch gekennzeichnet, daß** der erste Formkörper (26) von einem Kunststoffteil gebildet ist.

8. Anschlußarmatur nach einem der Ansprüche 1 bis 7, **dadurch gekennzeichnet, daß** in ein Innengewinde des Anschlußstutzens (16) ein hülsenförmiger Einschraubteil (76) eingeschraubt ist, dessen Stirnfläche an dem Flansch (70) des zweiten Formkörpers (62) anliegt, so daß der zweite Formkörper (62) in dem Anschlußstutzen (16) gehalten ist.

9. Anschlußarmatur nach Anspruch 8, **dadurch gekennzeichnet, daß**
(a) der Einschraubteil (76) einen nach innen vorstehenden Rand (80) aufweist, der sich im wesentlichen bis zu dem Mittelteil (66) des zweiten Formkörpers (62) erstreckt, und
(b) eine Dichtscheibe (82) auf dem Rand (80) aufliegt und zwischen der Innenwandung des Einschraubteils (76) und dem Mittelteil (66) des zweiten Formkörpers (62) geführt ist.

10. Anschlußarmatur nach einem der Ansprüche 1 bis 9, **dadurch gekennzeichnet, daß**
(a) die Ventilkugel (52) durch eine Betätigungs-Spindel (106) um eine zu der Achse des Anschlußstutzens (16) senkrechte Achse um 90° in eine Sperrstellung verdrehbar ist, wodurch Vor- und Rücklaufweg (96;94) absperrbar sind,
(b) die Betätigungs-Spindel (106) einen Längskanal (114) aufweist, der an seinem der Ventilkugel (52) abgewandten. äußeren Ende durch einen lösbaren Stopfen (116) abgeschlossen ist und
(c) die Ventilkugel (52) einen Verbindungskanal (120;122) bildet, der in der Sperrstellung eine Verbindung zwischen dem wassergefüllten Hohlraum des Druckausdehnungs-Gefäßes und dem Längskanal (114) herstellt.

11. Anschlußarmatur nach Anspruch 10, **dadurch gekennzeichnet, daß**
(a) an der Betätigungs-Spindel (106) ein Stellgriff (1 12) angebracht ist, der in der Offenstellung des Kugelventils durch einen am Armaturen-Grundkörper (10) vorgesehenen Nocken (124), der in eine dazu komplementäre Ausnehmung (126) des Stellgriffs (122) eingreift, gegen Drehung verriegelt ist,
(b) der Stellgriff (112) relativ zu der Betätigungs-Spindel (114) in Axialrichtung beweglich geführt und gegen die Wirkung einer Feder (128) eindrückbar ist und
(c) der Stellgriff (112) auswärts von der Ausnehmung (126) eine sich über 90° erstreckende Hinterschneidung (130) aufweist, in welche der Nocken (124) im niedergedrückten Zustand des Stellgriffes hineinragt, so daß der niedergedrückte Stellgriff(112) um 90° in die Sperrstellung des Kugelventils (52) verschwenkbar ist.

12. Anschlußarmatur nach Anspruch 10 oder 11, **dadurch gekennzeichnet, daß**
(a) die Betätigungs-Spindel (106) an ihrer der Ventilkugel (52) zugewandten Stirnseite zu beiden Seiten des Längskanals (114) diametral einander gegenüberliegende Leisten (102,104) aufweist,
(b) die Leisten (102,104) in einen Schlitz (100) der Ventilkugel (52) eingreifen, wobei um die Ventilkugel (52) herum zwischen dieser und der zylindrischen Innenwand des Anschlußstutzens (16) ein Ringraum (118) gebildet ist, und
(c) der Verbindungskanal von wenigstens einer Ausnehmung (120;122) am Umfang der Ventilkugel (52) gebildet ist, über welche in der Sperrstellung eine Verbindung zwischen dem gefäßseitigen Teil des Vorlaufweges (96) und dem Ringraum (118) hergestellt ist.

13. Anschlußarmatur nach Anspruch 11 oder 12, **dadurch gekennzeichnet, daß**
(a) der Stellgriff (112) auf der Betätigungs-Spindel (106) über Führungsflächen geführt ist, die Ausnehmungen (136;132) mit einander zugewandten Ringschultern (138;134) an Stellgriff (112) und Betätigungs-Spindel (106) aufweisen,
(b) eine Schraubenfeder (128) in den Ausnehmungen (136;132) angeordnet ist, die sich an den Ringschultern (138;134) abstützt, und
(c) an einem der Teile ein Bund (140) vorgesehen ist, der mit einem Anschlag (142) des anderen Teils zusammenwirkt, um ein Herunterdrücken des Stellgriffes (112) von der Betätigungs-Spindel (106) unter dem Einfluß der Schraubenfeder (128) zu verhindern.

14. Anschlußarmatur nach einem der Ansprüche 1 bis 13, **dadurch gekennzeichnet, daß** der Armaturen-Grundkörper (10) einen Einlaß (12), einen damit fluchtenden Auslaß (14) aufweist, wobei der Anschlußstutzen (16) sich senkrecht zu der Achse von Einlaß (12) und Auslaß (14) erstreckt und die Sogeinrichtung (46) in den direkten Strömungsdurchgang (18) hineinragt.

15. Anschlußarmatur nach einem der Ansprüche 1 bis 13, **dadurch gekennzeichnet, daß** der den ersten und den zweiten Formkörper (26;62) und die Ventilkugel (52) enthaltende Anschlußstutzen (16) einen gesonderten Bauteil bildet und Mittel (152) zum Verbinden dieses Anschlußstutzens (16) mit einer Leitungsarmatur aufweist.

## Claims

1. Connection fitting for connecting a pressure expansion vessel to a pipe system, in which a water flow flows, a diaphragm dividing the vessel into a cavity filled with water and a pressurized gas chamber filled with pressurized gas, wherein the connection fitting comprises a suction device (46;154) adapted to generate a suction therein caused by the water flow and to generate, by means of this suction, a water exchange flow in a flow path parallel to the water flow and passing through the cavity, a ball valve with a valve ball being arranged to shut off the parallel flow path,
- the connection fitting having a fitting basic body (10) with an inlet (12) and an outlet (14) for installation in the pipe system, and a connecting socket (16) for the pressure expansion vessel, a through-passage (18) being formed between inlet (12) and outlet (14), and the connecting socket (16) for the pressure expansion vessel branching off from this through passage (18)
- a forward flow passage and a return flow passage for the forward flow and the return flow of the parallel flow passage being formed in the connecting socket (16),
- the valve ball (52) of the ball valve being arranged in the connecting socket (16) for the pressure expansion vessel between sealing and bearing means with flow openings, which are aligned with the forward and return flow passages, and being provided with passages, which are aligned, in an operative position, with the forward and return flow passage and open the parallel flow path and, in a shut-off position, shut off the parallel flow passage,
**characterised in that**
- a first structural body (26) is inserted into the connecting socket (16) and extends to the flow passage (18), the structural body having a jacket-shaped outer portion (28) and a central portion (30) coaxial therewith, the outer portion (28) having an increased-thickness annular section (32) at its end facing the ball valve (52) and a tubular section (34), the annular section (32) engaging an annular shoulder (20) of the bore of the connecting socket (16),
- the first structural body (26) carries the suction device (46;154) adjacent to the flow passage (18),
- an O-ring (48) is retained on the annular section (32), the valve ball (52) engaging the O-ring,
- a second structural body (62) is located in the connecting socket (16) on the side of the valve ball (52) facing the pressure expansion vessel, the second structural body having a tubular central portion (64) and a tubular outer portion (66) coaxially surrounding the central portion (64)and being connected with the central portion (64) through radial webs (88), the outer portion (66) having a cylindrical section (68) and a flange (70) on the side of the ball, which defines a concave-spherical bearing surface (72) which is engaged by the valve ball (52).

2. Connection fitting as claimed in claim 1, **characterised in that** the a support disc (53) for retaining the O-ring (48) is interposed between the O-ring (48) and the valve ball (52), the support disc engaging the valve ball (52) outside the contact surface of O-ring (48) and valve ball (52).

3. Connection fitting as claimed in claim 1 or 2, **characterised in that** the forward flow path (96) is defined by the set of the outer coaxial passages, and the return flow path (94) is defined by the set of inner coaxial passages.

4. Connection fitting as claimed in anyone of the claims 1 to 3, **characterised in that**
(a) the first structural body (26) has a central portion (30) containing the inner passage (46), the central portion extending into the water flow;
(b) the inner passage (46) of the first structural body (26), at its end located on the outlet side, forms an angle to extend in the direction of the water flow; and
(c) the outer passage (46) of the first structural body (26) communicates with the water flow through an inlet opening extending around the central portion (30).

5. Connection fitting as claimed in claim 6, **characterised in that**
(a) the outer portion (28) of the first structural body (26), in a tubular section extending into the water flow is cut at an angle relative to the axis of this section; the section with its downstream wall part extending further into the water flow than with its upstream wall part; and
(b) the deflected part of the inner passage (46) extends through the downstream wall part of the outer portion (28).

6. Connection fitting as claimed in claim 4 or 5, **characterised in that** locking tappets (36) are provided on the first structural body (26), the tappets engaging radial recesses (22) in the inner surface of the connecting socket (16) and ensure angularly correct insertion if the first structural body (26).

7. Connection fitting as claimed in anyone of the claims 1 to 6, **characterised in that** the first structural body is a plastics body.

8. Connection fitting as claimed in anyone of the claims 1 to 7, **characterised in that** a sleeve-shaped threaded element (76) is screwed into an internal screw thread of the connecting socket (16), the end face of this element engaging the flange (70) of the second structural body (62), whereby the second structural body (62) is retained in the connecting socket (16).

9. Connection fitting as claimed in claim 8, **characterised in that**
(a) the threaded element (76) has a ledge (80) projecting inwardly, which extends substantially up to the central portion (66) of the second structural body (62), and
(b) a washer (82) rests on the ledge (80) and is guided between the inner wall of the threaded element (76) and the central portion (60) of the second structural body (62).

10. Connection fitting as claimed in anyone of the claims 1 to 9, **characterised in that**
(a) the valve ball (52) is rotatable through 90° by an actuating spindle (106) about an axis normal to the axis of the connecting socket (16) into a shut-off position, wherby the forward flow and return flow paths are shut-off,
(b) the actuating spindle (106) has a longitudinal passage (114), which is closed at its outer end remot from the valve ball (52) by a removable plug (116), and
(c) the valve ball (52) defines a connecting passage (120;122), which in the shut-off position establishes communication between the water-filled cavity of the pressure expansion valve and the longitudinal passage (114).

11. Connection fitting as claimed in claim 10, **characterised in that**
(a) an actuating handle (112) is attached to the actuating spindle (106), the handle, in the open position of the ball valve is locked against rotation by a tappet (124) provided at the fitting base body (10), the tappet engaging a recess complementary thereto of the actuating handle (122),
(b) the actuating handle (112) is axially movably guided and is arranged to be pushed in against the action of a spring (128), and
(c) the actuating handle (112) has an undercut (130) extending through 90° outwardly from the recess (126), the tappet, in the pushed-in state of the actuating handle (112), extending into the undercut, whereby the pushed-in actuating handle (112) is rotatable through 90° into the shut-off position of the ball valve (52).

12. Connection fitting as claimed in claim 10 or 11, **characterised in that**
(a) the actuating spindle (106) has diametrically opposite ridges on its end face facing the valve ball (52) on both sides of the longitudinal passage (114),
(b) the ridges (102,104) engage a slot (100) of the valve ball (52), an annular chamber (118) being defined around the valve ball (52) between the valve ball and the cylindrical inner surface of the connecting socket (16), and
(c) the connecting passage being defined by at least one recess (120;122) at the periphery of the valve ball (52), communication between the vessel-side portion of the forward flow path (96) and the annular chamber (118) being established through this recess.

13. Connection fitting as claimed in claims 11 or 12, **characterised in that**
(a) the actuating handle (112) is guided on the actuating spindle (106) through guide surfaces, which have recesses (136;132) with annular shoulders (138;134) facing each other at the actuating handle (112) and the actuating spindle (106),
(b) a helical spring (128) is arranged in the recesses (136;132) and abuts the annular shoulders (138;134), and
(c) a collar (140) being provided at one of the part, the collar cooperating with a stop at the other part to prevent pushing-off of the actuating handle (112) from the actuating spindle (106) under the action of the helical spring (128).

14. Connection fitting as claimed in anyone of the claims 1 to 13, **characterised in that** the fitting base body (10) has an inlet (12) and an outlet (14) aligned therewith, the connecting socket (16) extending orthogonal to the axis of inlet (12) and outlet (14), and the suction device extending into the direct flow passage (18).

15. Connection socket as claimed in anyone of the claims I to 13, **characterised in that** the connecting socket (16) containing the first and second structural bodies (26;62) and the valve ball (16) is a separate component and has means (152) for connecting this connecting socket (16) with a pipe fitting.

## Revendications

1. Robinet de raccordement destiné à raccorder un vase d'expansion à un système de conduites dans lequel s'écoule un courant d'eau, une membrane subdivisant le vase en une cavité remplie d'eau et une chambre de gaz comprimé remplie de gaz comprimé, comprenant un dispositif d'aspiration (46;154) dans lequel une aspiration est susceptible d'être générée par le courant d'eau, un courant d'échange d'eau est susceptible d'être généré au moyen de cette aspiration par l'intermédiaire d'un chemin de courant traversant la cavité et étant parallèle au courant d'eau, et le chemin de courant parallèle est susceptible d'être bloqué par une vanne à boisseau munie d'un boisseau sphérique (52),
- le robinet de raccordement présentant un corps de base de robinet (10) muni d'une admission (12) et d'une sortie (14) pour son montage dans le système de conduites et un embout (16) pour le vase d'expansion, un passage pour le courant (18) étant formé entre l'admission (12) et la sortie (14), et l'embout (16) pour le vase d'expansion étant dérivé de ce passage pour le courant (18),
- un canal aller et un canal retour pour l'arrivée et le retour du chemin de courant parallèle étant formés dans l'embout (16),
- le boisseau sphérique (52) de la vanne à boisseau étant disposé dans l'embout (16) pour le vase d'expansion entre des moyens d'étanchéité et des moyens d'appui munis de passages pour le courant s'alignant sur le canal aller et le canal retour respectivement, étant pourvu de canaux qui, en position de fonctionnement, s'alignent sur le canal aller et le canal retour et libèrent le chemin de courant parallèle, et bloquant, en position de blocage, le chemin de courant parallèle,
**caractérisé en ce que**
- une première pièce moulée (26) s'étirant jusqu'au passage pour le courant (18) et présentant un élément extérieur (28) en forme d'enveloppe et un élément médian (30) coaxial au premier est insérée dans l'embout (16), l'élément extérieur (28) présentant, à son extrémité tournée vers la vanne à boisseau (52), une section annulaire (32) plus épaisse et une section tubulaire (34), et la section annulaire (32) reposant sur un épaulement annulaire (20) du perçage de l'embout (16),
- la première pièce moulée (26) porte, de façon adjacente au passage pour le courant (18), le dispositif d'aspiration (46;154),
- un anneau torique (48) auquel est adjacent le boisseau sphérique (52) est maintenu sur la section annulaire (32),
- une seconde pièce moulée (62) repose sur l'embout (16) sur la face du boisseau sphérique (52) tournée vers le vase d'expansion, seconde pièce présentant un élément médian tubulaire (63) et un élément extérieur tubulaire (66) entourant coaxialement l'élément médian (64) et relié à l'élément médian (64) par des traverses radiales (88), l'élément extérieur (66) présentant une section cylindrique (68) et une bride (70) située du côté du boisseau et présentant une surface d'appui (72) concave sphérique directement adjacente au boisseau sphérique (52).

2. Robinet de raccordement selon la revendication 1, **caractérisé en ce qu'**une rondelle d'appui (53) pour le maintien de l'anneau torique (48) qui est adjacente à l'anneau torique (48) et au boisseau sphérique (52) à l'extérieur de la surface de contact de l'anneau torique (48) et du boisseau sphérique (52) est posée entre l'anneau torique (48) et le boisseau sphérique (52).

3. Robinet de raccordement selon la revendication 1 ou 2, **caractérisé en ce que** le chemin aller (96) est formé par le jeu de canaux extérieurs coaxiaux et le chemin retour (94) est formé par le jeu de canaux intérieurs coaxiaux.

4. Robinet de raccordement selon l'une des revendications 1 à 3, **caractérisé en ce que**
(a) la première pièce moulée (26) pénètre à l'intérieur du courant d'eau avec un élément médian (30) comprenant le canal intérieur (46),
(b) le canal intérieur (46) de la première pièce moulée (26) est coudé à son extrémité située du côté sortie dans le sens parallèle au courant d'eau dans son sens d'écoulement et
(c) le canal extérieur (42) de la première pièce moulée (26) est relié au courant d'eau par l'intermédiaire d'un orifice d'admission s'étirant autour de l'élément médian (30).

5. Robinet de raccordement selon la revendication 4, **caractérisé en ce que**
(a) l'élément extérieur (28) de la première pièce moulée (26) est coupé en biais par rapport à l'axe de cette section en une section tubulaire pénétrant à l'intérieur du courant d'eau, la section pénétrant plus loin à l'intérieur du courant d'eau avec son domaine de paroi situé en aval qu'avec son domaine de paroi situé en amont, et
(b) l'élément coudé du canal intérieur (46) est introduit à travers le domaine de paroi situé en aval de l'élément extérieur (28).

6. Robinet de raccordement selon la revendication 4 ou 5, **caractérisé en ce que** des cames d'arrêt (36) mordant dans des creux radiaux (22) du côté intérieur de l'embout (16) et assurant le positionnement angulaire précis de la première pièce moulée (26) sont placées sur la première pièce moulée (26).

7. Robinet de raccordement selon l'une des revendications 1 à 6, **caractérisé en ce que** la première pièce moulée (26) est formée d'un élément en matière synthétique.

8. Robinet de raccordement selon l'une des revendications 1 à 7, **caractérisé en ce qu'**un élément à vis (76) en forme de manchon dont le devant est adjacent à la bride (70) de la seconde pièce moulée (62) est vissé dans un filetage intérieur de l'embout (16) de sorte que la seconde pièce moulée (62) est maintenue dans l'embout (16).

9. Robinet de raccordement selon la revendication 8, **caractérisé en ce que**
(a) l'élément à vis (76) présente un bord (80) saillant vers l'intérieur qui s'étire essentiellement jusqu'à l'élément médian (66) de la seconde pièce moulée (62), et
(b) une rondelle d'étanchéité (82) repose sur le bord (80) et est guidée entre la paroi intérieure de l'élément à vis (76) et l'élément médian (66) de la seconde pièce moulée (62).

10. Robinet de raccordement selon l'une des revendications 1 à 9, **caractérisé en ce que**
(a) le boisseau sphérique (52) est susceptible d'être tourné en position de blocage de 90° autour d'un axe vertical par rapport à l'axe de l'embout (16) par une broche d'actionnement (106), ceci permettant de bloquer le chemin aller et le chemin retour (96;94),
(b) la broche d'actionnement (106) présente un canal longitudinal (114) fermé à son extrémité extérieure opposée au boisseau sphérique (52) par un bouchon amovible (116) et
(c) le boisseau sphérique (52) forme un canal de liaison (120;122) reliant, en position de blocage, la cavité remplie d'eau du vase d'expansion au canal longitudinal (114).

11. Robinet de raccordement selon la revendication 10, **caractérisé en ce que**
(a) une poignée de commande (112) bloquée par rotation, en position ouverte de la vanne à boisseau, par une came (124) prévue sur le corps de base de robinet (10) et mordant dans un creux (126) de la poignée de commande (122) complémentaire à celle-ci est placée sur le broche d'actionnement (106),
(b) la poignée de commande (112) est guidée de façon susceptible de se déplacer dans le sens axial par rapport à la broche d'actionnement (114) et est susceptible d'être compressée suite à l'action d'un ressort (128) et
(c) la poignée de commande (112) présente, à l'extérieur du creux (126), une contre-dépouille (130) s'étirant sur 90° à l'intérieur de laquelle pénètre la came (124) lorsque la poignée de commande est abaissée de sorte que la poignée de commande (112) abaissée est susceptible de pivoter de 90° dans la position de blocage de la vanne à boisseau (52).

12. Robinet de raccordement selon la revendication 10 ou 11, **caractérisé en ce que**
(a) la broche d'actionnement (106) présente, sur sa face frontale tournée vers le boisseau sphérique (52), des deux côtés du canal longitudinal (114) des rebords (102,104) diamétralement opposés l'un à l'autre,
(b) les rebords (102,104) mordent à l'intérieur d'une fente (100) du boisseau sphérique (52), un espace annulaire (118) étant formé autour du boisseau sphérique (52) entre celui-ci et la paroi cylindrique intérieure de l'embout (16), et
(c) le canal de liaison est formé par au moins un creux (120;122) sur le pourtour du boisseau sphérique (52), canal permettant, en position de blocage, de relier l'élément du chemin aller (96) situé du côté du vase à l'espace annulaire (118).

13. Robinet de raccordement selon la revendication 11 ou 12, **caractérisé en ce que**
(a) la poignée de commande (112) est guidée sur la broche d'actionnement (106) par l'intermédiaire de surfaces de guidage présentant des creux (136;132) munis d'épaulements annulaires (138;134) tournés l'un vers l'autre et situés sur la poignée de commande (112) et la broche d'actionnement (106),
(b) un ressort à boudin (128) est disposé dans les creux (136;132) s'appuyant contre les épaulements annulaires (138;134), et
(c) une collerette (140) concourant avec une butée (142) de l'autre élément afin d'empêcher l'abaissement de la poignée de commande (112) par la broche d'actionnement (106) suite à l'influence du ressort à boudin (128) est prévue sur l'un des éléments.

14. Robinet de raccordement selon l'une des revendications 1 à 13, **caractérisé en ce que** le corps de base de robinet (10) présente une admission (12), une sortie (14) s'alignant sur cette dernière, l'embout (16) s'étirant verticalement par rapport à l'axe de l'admission (12) et de la sortie (14) et le dispositif d'aspiration (46) pénétrant à l'intérieur du passage direct pour le courant (18).

15. Robinet de raccordement selon l'une des revendications 1 à 13, **caractérisé en ce que** l'embout (16) comprenant la première et la seconde pièce moulée (26;62) .et le boisseau sphérique (52) forme un composant séparé et présente des moyens (152) destinés à relier cet embout (16) à une pièce de robinetterie.
